# EUROPÄISCHE PATENTSCHRIFT

(11) **EP 0 088 162 B1**
(45) Veröffentlichungstag und Bekanntmachung des Hinweises auf die Patenterteilung: **31.07.1985**
(21) Anmeldenummer: 82111350.3
(22) Anmeldetag: 08.12.1982
(51) Int. Cl.: H01R 4/24

(54) **Vorrichtung zur Herstellung eines löt-, schraub- und abisolierfreien LSA-Pluskontaktes für Leiterdrähte**
Equipment for establishing a solder, screw, and insulation strip free LSA-plus contact for conductors
Dispositif pour l'établissement d'un contact LSA-plus sans soudure, ni vissage, ni enlèvement d'isolation pour conducteurs

(30) Priorität: 27.02.1982 DE 3207186
(43) Veröffentlichungstag der Anmeldung: 14.09.1983
(73) Patentinhaber: KRONE GmbH, D-1000 Berlin 37 (DE)
(72) Erfinder: Gerke, Dieter, D-1000 Berlin 27 (DE); Forberg, Horst, D-1000 Berlin 42 (DE); Radelow, Wolfgang, D-1000 Berlin 47 (DE)
(74) Vertreter: Beetz & Partner Patentanwälte

## Beschreibung

Die Erfindung betrifft eine Kontaktvorrichtung mit polytropem Luft-Spalt - kurzgenannt LSA-PLUS-Kontakt - zum löt-, schraub- und abisolierfreien Anschließen eines isolierten, insbesondere Aluminium- oder mehrdrähtigen Kupferleiters im Schlitz eines feststehenden Anschlußelements.

Von der Anmelderin wurde eine Anschlußtechnik zum löt-, schraub- und abisolierfreien Anschließen von Leiterdrähten an Klemmkontakte entwickelt, die mittlerweile unter der Bezeichnung LSA-PLUS-Anschlußtechnik eine weite Verbreitung in der Technik gefunden hat.

Bei dieser LSA-PLUS-Anschlußtechnik werden aufrechtstehende, in einer Anschlußleiste befestigte Kontaktelemente aus dünnem Federblech verwendet, die zwischen zwei seitlichen Federzungen einen offenen Längsschlitz begrenzen, dessen Breite geringfügig kleiner als der Durchmesser des Leiterdrahtes ist.

Die Federzungen sind durch Verformen gegeneinander so versetzt, daß beim Eindrücken des Leiterdrahtes die den Kontaktschlitz begrenzenden, relativ scharfen Kanten der Federzungen zuerst die Isolation zerschneiden und anschließend um eine vorgegebenen Betrag in das Leitermaterial eindringen und auf diese Weise den elektrisch leitenden Kontakt herbeiführen.

Hierbei entstehen außerordentlich haltbare und gegen Korrosion dauerhaft geschützte elektrische Verbindungen, ohne daß zuvor das Kabel oder der Leiterdraht abisoliert werden müßte oder Schraub- bzw. Lötverbindungen notwendig wären.

Der Nachteil eines Anschlußelementes der oben erwähnten und in der DE-PS 2610461 beschriebenen Art ist, daß nicht jeder Leiterdraht einfach anzuschließen ist.

So sind z. B. Aluminiumdrähte oder mehrdrähtige Kupferleiter (Litzendraht) mit diesem Anschlußelement nicht ohne weiteres anschließbar.

Der Erfindung liegt daher die Aufgabe zugrunde, unter Anwendung der LSA-PLUS-Technik eine Kontaktvorrichtung für Leiterdrähte, insbesondere auch für Aluminium- und mehrdrähtige Kupferleiter zu schaffen, die eine einwandfreie Kontaktgabe gewährleistet und unterschiedliche Drahtdurchmesser aufzunehmen vermag, die in die bisher verwendeten LSA-Anschlußleisten einsetzbar ist und bei der auch die bisher verwendeten Werkzeuge zum Eindrücken bzw. zum Herausziehen des Leiterdrahtes vorteilhaft anwendbar sein sollen.

Die Lösung dieser Aufgabe beruht auf der Gestaltung eines Anschlußelementes mit einem Kontaktschlitz, dessen Luftspalt sich (z. B. bei Alterungen des Leitermaterials) automatisch anpaßt und einen stets ausreichenden Kontaktdruck gewährleistet.

Gegenstand der Erfindung, womit die genannte Aufgabe gelöst wird, ist eine Vorrichtung zur Herstellung eines löt-, schraub- und abisolierfreien Kontaktes mit polytropem Luftspalt zwischen einem Anschlußelement aus blattförmigem, federndem Kontaktmaterial und einem in dessen Schlitz anzuschließenden Leiterdraht, mit dem Kennzeichen, daß das einteilige Anschlußelement im Querschnitt x-förmig ausgebildet oder aus zwei hakenförmigen Teilen aufgebaut ist und der Leiterdraht, insbesondere Aluminium- oder mehrdrähtige Kupferleiter, über zwei Einführöffnungen, die jeweils zwei im wesentlichen v-förmige Zentrierungsbereiche und an ihrem unteren Ende zwei versetzt angeordnete Schneidspitzen aufweisen, die dem Aufreißen der Drahtisolation an versetzten und an sich gegenüberliegenden Stellen dienen, mittig in den Schlitz einführbar ist, wobei der Drahtdurchmesser des anzuschließenden Leiterdrahtes, die Breite des Schlitzes und die federnden Schlitzwände den Kontaktdruck bestimmen.

Mit dieser Vorrichtung sind Leiterdrähte mit unterschiedlichen Drahtdurchmessern einwandfrei anschließbar, auch wenn es sich um Aluminium- oder mehrdrähtige Kupferleiter handelt.

Vorzugsweise bilden die Schneidspitzen zwischen sich einen Keilraum.

Weitere Ausgestaltungen der Vorrichtung sehen vor, daß die Breite des Schlitzes an den Drahtdurchmesser des Leiterdrahtes anpaßbar ist, daß die Größe der Kontaktierungsfläche zwischen Schlitzwänden und Leiterdraht beliebig wählbar ist, daß das Anschlußelement aus zwei v-querschnittsförmigen Teilen, die untereinander durch ein Verbindungsteil fest verbunden sind, oder daß es alternativ aus zwei hakenförmigen Teilen aufgebaut ist.

Die Erfindung wird anhand der in der Zeichnung dargestellten Ausführungsbeispiele näher erläutert; darin zeigt
Fig. 1 eine teilweise geschnittene Draufsicht des x-förmigen Anschlußelementes nach einem Ausführungsbeispiel der Erfindung;
Fig. 2 den Schnitt A-A nach Fig. 1;
Fig. 3 den Schnitt A-A nach Fig. 1, mit einem Leiterdraht in Kontaktierungsposition;
Fig. 4 ein weiteres Ausführungsbeispiel des Anschlußelementes mit zwei hakenförmigen Teilen; und
Fig. 5 die Draufsicht nach Fig. 4.

Die Fig. 1 zeigt, daß das einteilige Anschlußelement 1 zum Anschließen von Leiterdrähten 2, insbesondere von Aluminium- und mehrdrähtigen Kupferleitern, im Querschnitt x-förmig ausgebildet ist.

Durch diese Formgestaltung kann vorteilhaft mit dünnem Material eine hohe Stabilität erreicht werden. Durch die x-Form werden zwei v-förmige Einführöffnungen 3, 4 über dem Schlitz 10 gebildet.

Die hintere Einführöffnung 4 ist in Fig. 2 dargestellt. Diese Einführöffnung 4 besitzt - wie auch die Einführöffnung 3 - zwei im wesentlichen v-förmige Zentrierungsbereiche 5, 6, die den Leiterdraht 2 zentrisch auf zwei Schneidspitzen 7, 8, die dem unteren Ende des Zentrierungsbereichs 6 angeformt sind, leiten.

Die Schneidspitzen 7, 8 sind, wie die Fig. 1 deutlich zeigt, versetzt angeordnet, so daß die Drahtisolation versetzt aufgerissen wird, bevor der Leiterdraht 2 den Schlitz 10 erreicht.

Ferner bilden beide Schneidspitzen 7, 8 zueinander einen Keilraum 11, der den Schneidvorgang erleichtert. Die Fig. 3 zeigt die Darstellung des in den Schlitz 10 eingeführten Leiterdrahtes 2; hierbei werden die Schlitzwände 10a, 10b elastisch gegen die Drahtseele gedrückt.

Die Schlitzbreite und die federnden Schlitzwände 10a, 10b bestimmen außer dem Drahtdurchmesser den Kontaktdruck: werden also größere Drahtdurchmesser verwendet, so wird auch der Kontaktdruck größer.

Ferner zeigt die Fig. 3, wie sich die Isolation des Leiterdrahtes 2 nach dem Schneidvorgang verschiebt und wie die Schlitzwände 10a, 10b auffedern. Die Schlitzbreite entspricht nach der Flächenkontaktierung dem Drahtdurchmesser.

Die Kontaktierungsfläche kann beliebig durch breitere Schneidspitzen 7,8 vergrößert werden.

Der Eindrückvorgang des Leiterdrahtes 2 kann z. B. durch den Anschlag 12 beendet werden, der hier ein Querteil des Anschlußelementes 1 ist.

Es ist auch möglich, daß das Anschlußelement 1 aus zwei v-querschnittsförmigen Teilen 14, 15 aufgebaut ist, die untereinander durch ein (nicht dargestelltes) Verbindungsteil fest verbunden sind,

Ein weiteres Ausführungsbeispiel zeigen die Fig. 4 und 5.

Das Anschlußelement 1 besteht hier aus zwei hakenförmigen Teilen 16, 17. Auch hier bestimmt die Breite der Schneidspitzen 7, 8 die Größe der Kontaktierungsfläche.

Das Anschlußelement 1 selbst ist nach beiden Ausführungsbeispielen in die herkömmliche LSA-PLUS-Anschlußleiste 13 einsetzbar, die in den Fig. 1 und 5 angedeutet ist. Auch die bekannten Eindrück- und Ziehwerkzeuge des LSA-Systems sind hierbei anwendbar.

## Patentansprüche

1. Vorrichtung zur Herstellung eines löt-, schraub- und abisolierfreien LSA-PLUS-Kontaktes mit polytropem Luftspalt zwischen einem Anschlußelement (1) aus blattförmigem, federndem Kontaktmaterial und einem in dessen Schlitz (10) anzuschließenden Leiterdraht (2), dadurch gekennzeichnet, daß das einteilige Anschlußelement (1) im Querschnitt x-förmig ausgebildet oder aus zwei hakenförmigen Teilen (16, 17, Fig. 4 und 5) aufgebaut ist und der Leiterdraht (2), insbesondere Aluminium- oder mehrdrähtige Kupferleiter, über zwei Einführöffnungen (3, 4), die jeweils zwei im wesentlichen v-förmige Zentrierungsbereiche (5, 6) und an ihrem unteren Ende zwei versetzt angeordnete Schneidspitzen (7, 8) aufweisen, die dem Aufreißen der Drahtisolation an versetzten und an sich gegenüberliegenden Stellen dienen, mittig in den Schlitz (10) einführbar ist, wobei der Drahtdurchmesser des anzuschließenden Leiterdrahtes (2), die Breite des Schlitzes (10) und die federnden Schlitzwände (10a, 10b) den Kontaktdruck bestimmen.

2. Vorrichtung nach Anspruch 1, dadurch gekennzeichnet, daß damit Leiterdrähte (2) mit unterschiedlichen Drahtdurchmessern anschließbarsind.

3. Vorrichtung nach Anspruch 1, dadurch gekennzeichnet, daß die Schneidspitzen (7, 8) zueinander einen Keilraum (11) bilden.

4. Vorrichtung nach Anspruch 1, dadurch gekennzeichnet, daß das Anschlußelement (1) aus zwei v-querschnittsförmigen Teilen (14, 15) aufgebaut ist, die untereinander durch ein Verbindungsteil fest verbunden sind.

## Claims

1. A device for making a solderless, non- screwed and wire-stripping-free LSA-PLUS contact having a polytropic air gap between a terminal element (1) of leaf-shaped resilient contact material and a conductor (2) adapted to be terminated in the slot (10) thereof, characterized in that the one-piece terminal element (1) is of x-like cross-section or is composed of two hook- shaped parts (16, 17, fig. 4 and 5), and the conductor (2), especially an aluminium or multi- strand copper conductor, is adapted to be inserted centrally into the slot (10) via two insertion openings (3, 4) each including two substantially v-shaped centring portions (5, 6) and being formed at their lower ends with two offset cutting lances (7, 8) intended to tear the conductor insulation at offset and at opposite locations, wherein the diameter of the terminated conductor (2), the width of the slot (10), and the resilient slot walls (10a, 10b) define the contact pressure.

2. A device as claimed in claim 1, characterized in that conductors (2) of different diameters may be terminated thereby.

3. A device as claimed in claim 1, characterized in that the cutting lances (7, 8) define a wedge-like space (11) between each other.

4. A device as claimed in claim 1, characterized in that the terminal element (1) is composed of two parts of v-shaped cross-section, said parts being joined to each other through a connecting portion.

## Revendications

1. Dispositif pour la réalisation d'un contact LSA-PLUS exempt de soudure, de vis et de dé- nudage, ce contact comportant une fente poly- trope, entre un élément de raccordement (1) constitué d'une matière de contact élastique en forme de feuille et un fil conducteur (2) devant être raccordé dans la fente (10) de cet élément, caractérisé en ce que l'élément de raccordement d'une seule pièce (1) a une section transversale en X ou est constitué de deux parties en forme de crochets (16, 17, fig. 4 et 5), tandis que le fil conducteur (2), en particulier, un conducteur en aluminium ou en cuivre à plusieurs fils peut être introduit au centre de la fente (10) via deux ouvertures d'entrée (3, 4) comportant chacune deux zones de centrage essentiellement en V (5,

6) et, à leur extrémité inférieure, deux pointes de coupe décalées (7, 8) servant à arracher l'isolation du fil à des endroits décalés et opposés, le diamètre du fil conducteur (2) à raccorder, la largeur de la fente (10) et les parois élastiques (10a, 10b) de cette dernière déterminant la pression de contact.

2. Dispositif selon la revendication 1, caractérisé en ce qu'on peut raccorder des fils conducteurs (2) ayant des diamètres différents.

3. Dispositif selon la revendication 1, caractérisé en ce que les pointes de coupe (7, 8) forment un espace cunéiforme (11) l'une avec l'autre.

4. Dispositif selon la revendication 1, caractérisé en ce que l'élément de raccordement (1) est constitué de deux parties (14, 15) à section transversale en V qui sont assemblées fermement l'une à l'autre au moyen d'un élément d'assemblage.
